# DEMANDE DE BREVET EUROPEEN

(11) **EP 0 296 684 A1**
(43) Date de publication de la demande: **28.12.1988**
(21) Numéro de dépôt: 88201275.0
(22) Date de dépôt: 21.06.1988
(51) Int. Cl.: A47C 5/02

(54) **Chaise paillée dotée d'un chassis amovible perfectionné et chassis amovible perfectionné s'adaptant sur cette chaise**

(30) Priorité: 22.06.1987 FR 8708792
(71) Demandeur: Rouger, Paul, F-11320 Labastide D'Anjou (FR)
(72) Inventeur: Rouger, Paul, F-11320 Labastide D'Anjou (FR)
(74) Mandataire: Barre, Philippe

(57) **Abrégé**

L'invention concerne une chaise dotée d'un bâti (1) et d'un châssis paillé (2) amovible, apte à se loger entre les montants avant (5) et arrière (3) de ce bâti, en appui sur des moyens de support (7, 8) adaptés pour le maintenir, sensiblement vers l'extrémité supérieure des montants avant (5). Cette chaise se caractérise en ce que le châssis (2) est doté d'un cadre constitué de quatre traverses (10) comportant des faces d'extrémité découpées de façon à définir, dans chaque angle du châssis (2), un décrochement de forme conjuguée de la section d'un montant (3, 5), dans une position où ces traverses (10) sont disposées avec leur face d'extrémité en appui l'une contre l'autre par leur arête verticale interne (10a). Ces traverses (10) sont assemblées, pour chaque angle du châssis (2), au moyen d'un organe de fixation (12) doté d'une tige adaptée pour se loger horizontalement dans l'épaisseur des traverses (10), obliquement par rapport à l'axe longitudinal de celles-ci et sensiblement en retrait de leur face d'extrémité.

## Description

L'invention concerne une chaise paillée dotée d'un châssis amovible perfectionné et s'étend à un châssis amovible perfectionné s'adaptant sur cette chaise.

L'assise des chaises paillées traditionnelles est constituée de quatre traverses reliant les différents montants de la chaise et assemblées avec ces derniers au moyen d'un assemblage par tenons. Le paillage vient recouvrir directement ces traverses et doit donc être exécuté une fois la chaise montée. Ce dernier point n'est pas sans poser des problèmes car la fabrication du bâti de la chaise et son paillage sont généralement réalisés dans des lieux différents. En effet, on se trouve alors dans l'obligation de transporter les bâtis entiers de chaise avec tous les inconvénients afférant à leur manutention et leur stockage.

Une solution a donc consisté à pré-assembler les traverses de façon à former un châssis susceptible d'être paillé indépendamment du bâti, puis d'être assemblé aux montants par des emboîtements à tenons. Une telle solution est notamment décrite dans le brevet FR 2.548.530. Toutefois, cette solution présente des inconvénients du fait que ce châssis ne peut être doté que de quatre tenons au lieu de huit tenons pour les chaises traditionnelles. De ce fait, et afin de garantir malgré tout la solidité de l'assise de la chaise, l'assemblage des traverses doit être réalisé à l'aide d'un cadre d'armature métallique sur lequel ces traverses sont fixées. La réalisation de ce châssis constitue donc une opération longue et coûteuse qui obère le prix de la chaise. De plus, un tel châssis, s'il peut s'adapter sur des chaises genre Louis-Philippe, ne peut en aucun cas être adapté sur des chaises de genre Louis XIII, Louis XIV, campagnard, monastère...

Une autre technique totalement différente a consisté à réaliser des chaises paillées dotées d'un châssis amovible et comprenant principalement :
- un bâti comportant deux montants arrière ayant des tronçons supérieurs portant un dossier qui relie lesdits montants, deux montants avant, et deux membrures latérales, dites barres d'assise, disposées vers l'extrémité supérieure des montants avant et reliant, chacune, un montant avant à un montant arrière,
- un châssis paillé amovible, dit d'assise, apte à se loger entre les montants de façon à venir reposer sur les barres d'assise.

Le principal avantage de ces chaises à châssis amovible réside dans le fait que le châssis peut être paillé avant sa mise en place sur le bâti. On résoud ainsi les problèmes de transport, stockage et manutention rencontrés lors de la réalisation d'une chaise paillée directement sur le bâti.

Par contre, ces châssis amovibles présentent un inconvénient provenant de la forme du cadre formant ces derniers. En effet, ces cadres sont constitués de quatre traverses solidarisées par des assemblages à tenons et mortaises. De ce fait, les deux traverses latérales viennent en appui de bout contre les faces latérales respectives des traverses avant et arrière et il est par conséquent impossible de recouvrir correctement par le paillage les extrémités de ces traverses avant et arrière situées dans le prolongement des traverses latérales. Il s'ensuit que le châssis paillé présente quatre angles non recouverts de paillage qui, d'une part, nécessitent l'application ultérieure d'une teinture et, d'autre part, ôtent à cette chaise l'aspect d'une chaise traditionnelle.

Pour pallier cet inconvénient, il a été envisagé de créer des châssis dont les traverses avant et arrière présentent une largeur suffisante pour permettre de découper une encoche au niveau des extrémités de ces traverses pour le logement des montants de la chaise et cela, sans nuire à la solidité du châssis. La totalité du châssis peut ainsi être recouverte de paillage. Toutefois, sur la longueur non découpée des traverses avant et arrière se trouvant dans le prolongement des traverses latérales, le paillage ne peut être effectué de façon classique par croisement des différents cordons. Comme précédemment, le châssis paillé ne donne donc pas à la chaise l'aspect d'une chaise traditionnelle.

L'invention se propose de pallier ces inconvénients et de fournir une chaise paillée dotée d'un châssis amovible dont le paillage présente l'aspect de celui d'une chaise paillée traditionnelle.

Un autre objectif est de fournir un châssis amovible de faible prix de revient pouvant s'adapter sur tout type de chaise et dont la fabrication très aisée peut être réalisée par une main d'oeuvre non qualifiée.

A cet effet, la présente invention concerne une chaise comprenant :
- un bâti comportant deux montants arrière ayant des tronçons supérieurs portant un dossier qui relie lesdits montants, deux montants avant, et des membrures latérales, reliant, chacune, un montant avant à un montant arrière,
- un châssis paillé amovible, apte à se loger entre les montants avant et arrière de façon à venir reposer sur des moyens de support adaptés pour le maintenir sensiblement vers l'extrémité supérieure des montants avant.

Selon la présente invention, cette chaise se caractérise en ce que :
- le châssis amovible est doté d'un cadre constitué de quatre traverses comportant des faces d'extrémité découpées de façon à définir, dans chaque angle du châssis, un décrochement de forme conjuguée de la section d'un montant, dans une position où les traverses sont disposées avec lesdites faces d'extrémités en appui l'une contre l'autre, sensiblement par une de leurs arêtes verticales, dite interne,
- les traverses sont solidarisées à l'aide de moyens d'assemblage comportant, pour chaque angle du châssis, un organe de fixation doté d'une tige adaptée pour se loger horizontalement dans l'épaisseur des traverses, obliquement par rapport à l'axe longitudinal de ces dernières, et sensiblement en retrait de leur face d'extrémité, en vue de maintenir les traverses en appui l'une contre l'autre, sensiblement par leur arête verticale interne.

(Il est à noter que par le terme "paillé", on entend recouvrir tout type de paillage réalisé à partir de paille de marais, paille de riz, paille de seigle, paille synthétique...).

Ce châssis amovible perfectionné présente trois avantages primordiaux. D'une part, l'agencement des traverses permet de pailler le cadre de façon traditionnelle, par croisement des différents cordons, et ce jusqu'à l'extrémité de chaque traverse. Par conséquent, étant donné que les différents montants viennent se loger dans les angles du châssis, en contact avec les faces d'extrémité des traverses, le paillage de la chaise présente l'aspect de celui d'une chaise traditionnelle.

De plus, un tel châssis peut s'adapter sur tout type de chaises. Le mode d'assemblage des traverses est enfin très rapide et très aisé, et ne nécessite comme moyen d'assemblage que quatre organes de fixation pouvant être constitués, par exemple, de vis, d'agrafes ou de clous introduits depuis la face latérale externe d'une des traverses.

Selon un mode de réalisation préférentiel, les moyens d'asemblage des traverses comportent, pour chaque angle du châssis, des percements horizontaux ménagés obliquement par rapport à l'axe longitudinal desdites traverses, de façon que les percements des deux traverses soient situés dans l'alignement l'un de l'autre, la tige de l'organe de fixation étant de section et de longueur adaptées pour se loger entièrement dans lesdits percements. Les organes de fixation peuvent avantageusement être alors constitués de chevilles introduites en force dans les percements en regard de deux traverses.

Le cadre peut ainsi être réalisé très facilement en disposant, par exemple, les traverses dans un gabarit de forme conjuguée de ce cadre, doté de percements obliques en regard des extrémités des traverses. Quatre perçages pratiqués chacun dans un des angles du gabarit, puis la mise en place des quatre chevilles au moyen par exemple d'un cloueur pneumatique ou tout dispositif analogue, suffisent alors à réaliser le cadre.

L'invention s'étend en outre à un châssis paillé du type amovible caractérisé en ce qu'il comprend :
- un cadre constitué de quatre traverses comportant des faces d'extrémité découpées de façon à définir, dans chaque angle du châssis, un décrochement de forme conjuguée de la section d'un montant de chaise, dans une position où les traverses sont disposées avec lesdites faces d'extrémités en appui l'une contre l'autre, sensiblement par une de leurs arêtes verticales, dite interne,
- des moyens d'assemblage des traverses comportant pour chaque angle du châssis, un organe de fixation doté d'une tige adaptée pour se loger hotizontalement dans l'épaisseur des traverses, obliquement par rapport à l'axe longitudinal de ces dernières, et sensiblement en retrait de leur face d'extrémité, en vue de maintenir les traverses en appui l'une contre l'autre, sensiblement par leur arête verticale interne.

D'autres caractéristiques, buts et avantages de l'invention se dégageront de la description qui suit en référence aux dessins annexés qui en présentent, à titre d'exemple non limitatif, un mode de réalisation préférentiel et une variante de ce mode de réalisation. Sur ces dessins qui font partie intégrante de la présente description :
- la figure 1 est une vue en perspective d'un bâti de chaise à châssis amovible, conforme à l'invention,
- la figure 2 est une vue en perspective d'une chaise paillée à châssis amovible, conforme à l'invention,
- la figure 3 est une vue en perspective du cadre d'un châssis amovible conforme à l'invention, avant paillage de ce dernier,
- la figure 4 est une vue de dessus de ce châssis amovible paillé, une partie du paillage étant arrachée,
- la figure 5 est une vue en perspective d'un deuxième type de bâti de chaise à châssis amovible,
- la figure 6 est une vue de dessus, avec une partie arrachée, d'un châssis amovible paillé venant s'adapter sur le bâti de la figure 5.

L'invention concerne les chaises du type comportant un bâti 1 et un châssis 2 paillé amovible. Le bâti 1 représenté aux figures 1 et 5 comporte, principalement et de façon classique, deux montants arrière 3 ayant des tronçons supérieurs 3a portant un dossier 4 constitué en l'exemple de deux traverses qui relient ces montants 3, deux montants avant 5, et des membrures latérales 6 reliant, chacune, un montant avant 5 à un montant arrière 3.

Dans le mode de réalisation représenté aux figures 1 à 4, le châssis vient se loger entre les montants avant et arrière 3, 5, en appui sur des moyens de supports constitués de deux membrures latérales 7, dites barres d'assise, disposées vers l'extrémité supérieure des montants avant 5, et reliant, chacune, un montant avant 5 à un montant arrière 3, et d'une barre d'assise 8 frontale reliant les montants avant 5 vers leur extrémité supérieure.

Ce châssis 2, représenté aux figures 3 et 4 est formé d'un cadre 9 constitué de quatre traverses telles que 10. Ces traverses 10 sont disposées de façon que les extrémités adjacentes de deux traverses viennent en appui l'une contre l'autre sensiblement par leur arête verticale interne 10a. Cette disposition, associée à une découpe adéquate des faces d'extrémité des traverses 10, permet de déterminer un décrochement dans chaque angle du cadre 9 pour le logement des montants de la chaise. De plus, le paillage peut être réalisé de façon traditionnelle jusqu'au droit des faces d'extrémités des traverses 10, donnant au paillage du châssis paillé 2 l'aspect de celui d'une chaise traditionnelle.

Afin d'assurer leur assemblage, les traverses 10 sont dotées, vers chacune de leur extrémité, d'un percement 11 horizontal, ménagé obliquement par rapport à l'axe longitudinal de ces dernières. Chacun de ces percements 11 est, en outre, ménagé de façon à déboucher sensiblement au niveau de l'extrémité de la face latérale interne des traverses 10, et de façon que les percements de deux extrémités adjacentes de traverses soient situés dans l'alignement l'un de l'autre.

L'assemblage proprement dit est réalisé très simplement au moyen de quatre chevilles 12 introduites en force dans les percements 11 en regard de deux extrémités adjacentes de traverses.

Ce type d'assemblage, de conception très simple, permet de fabriquer à faible coût un châssis 2 présentant une bonne rigidité. De plus, les chevilles 12 qui ne forment qu'une légère saillie par rapport aux faces latérales internes des traverses 10, ne gênent en rien le façonnage du paillage.

En dernier lieu, les traverses 10 sont dotées d'encoches transversales 18 au niveau de chacune des extrémités de leur face latérale externe. Ces encoches 18 permettent de retenir les premiers cordons de paillage tant que le châssis amovible n'est pas disposé sur le bâti 1 de la chaise.

La figure 5 représente un bâti 1 pour chaises du genre Louis XIII ou campagnard. Pour ce genre de chaises, les moyens de support du châssis 2 sont constitués de :
- une ceinture d'assise 13 composée de quatre membrures disposées vers l'extrémité supérieure des montants avant 5 : deux membrures latérales 14 reliant, chacune, un montant avant 5 à un montant arrière 3, une membrure frontale 15 reliant les montants avant 5, et une membrure arrière 16 reliant les montants arrière 3,
- des barrettes 17 disposées dans chaque angle de la ceinture d'assise 13 et reliant les membrures 14, 15, 16 deux à deux.

Il est à noter que ces barrettes 17 peuvent être supprimées en utilisant des traverses 10 dotées, sur leur face latérale interne, d'un épaulement sur lequel le châssis 2 vient en appui.

Le châssis 2 vient donc se loger à l'intérieur de la ceinture d'assise 13, en appui sur les équerres 17. Du fait de cette disposition, les montants 3, 5 déterminent généralement une faible saillie interne, dans chaque angle de la ceinture d'assise 13. Le décrochement nécessaire dans chaque angle du châssis 2, pour le logement des montants 3, 5 est donc de faibles dimensions.

Par conséquent, l'utilisation d'un châssis tel que décrit ci-avant conduirait à le réaliser au moyen de traverses 10 de faible section, présentant une résistance insuffisante pour conférer au châssis une rigidité admissible.

La solution a donc consisté à utiliser des traverses 10 présentant une section courante, adaptée pour leur conférer une rigidité prédéfinie, et dont les deux extrémités 10b sont chanfreinées au niveau de la face latérale interne de ces traverses, de façon que leurs faces d'extrémité définissent, dans chaque angle du châssis 2, un décrochement de faibles dimensions, de forme conjuguée de la section des montants 3, 5 en saillie à l'intérieur de la ceinture d'assise 13.

Le paillage peut donc être réalisé de façon classique jusqu'à l'extrémité des traverses 10 de façon à obtenir l'aspect d'une chaise traditionnelle.

## Revendications

1/ - Chaise comprenant :
- un bâti (1) comportant deux montants arrière (3) ayant des tronçons supérieurs (3a) portant un dossier (4) qui relie lesdits montants, deux montants avant (5), et des membrures latérales (6, 7 ; 6, 14) reliant, chacune, un montant avant (5) à un montant arrière (3),
- un châssis (2) paillé amovible, apte à se loger entre les montants avant (5) et arrière (3), en appui sur des moyens de support (7, 8 ; 17) adaptés pour le maintenir sensiblement vers l'extrémité supérieure des montants avant (5),
ladite chaise étant caractérisée en ce que :
- le châssis amovible (2) est doté d'un cadre (9) constitué de quatre traverses (10) comportant des faces d'extrémité découpées de façon à définir, dans chaque angle du châssis (2), un décrochement de forme conjuguée de la section d'un montant, dans une position où les traverses (10) sont disposées avec lesdites faces d'extrémités en appui l'une contre l'autre, sensiblement par une de leurs arêtes verticales (10a), dite interne,
- les traverses (10) sont solidarisées à l'aide de moyens d'assemblage comportant, pour chaque angle du châssis (2), un organe de fixation (12) doté d'une tige adaptée pour se loger horizontalement dans l'épaisseur des traverses (10), obliquement par rapport à l'axe longitudinal de ces dernières, et sensiblement en retrait de leur face d'extrémité, en vue de maintenir lesdites traverses en appui l'une contre l'autre, sensiblement par leur arête verticale interne (10a).

2/ - Chaise selon la revendication 1, caractérisé e en ce que les moyens d'assemblage des traverses (10) comportent, pour chaque angle du châssis (2), des percements (11) horizontaux ménagés obliquement par rapport à l'axe longitudinal desdites traverses, de façon que les percements (11) des deux traverses (10) soient situés dans l'alignement l'un de l'autre, la tige de l'organe de fixation (12) étant de section et de longueur adaptées pour se loger entièrement dans lesdits percements.

3/ - Chaise selon la revendication 2, dans laquelle l'organe de fixation est constitué d'une cheville (12) introduite en force dans les percements (11) en regard de deux traverses (10).

4/ - Chaise selon l'une des revendications 1, 2 ou 3, dans laquelle les moyens de support du châssis amovible sont constitués de deux membrures latérales (7), dites barres d'assise, disposées vers l'extrémité supérieure des montants avant (5) et reliant, chacune, un montant avant (5) à un montant arrière (3), et d'une barre d'assise (8) frontale reliant les montants avant (5) vers leur extrémité supérieure, le châssis amovible (2) étant de forme adaptée pour se loger entre les montants avant (5) et arrière (3), en appui sur lesdites barres d'assise latérales (7) et frontale (8).

5/ - Chaise selon l'une des revendications 1, 2 ou 3, dans laquelle les moyens de support du châssis amovible (2) sont constitués de :
- une ceinture d'assise (13) composée de quatre membrures disposées vers l'extrémité supérieure des montants avant (5) : deux membrures latérales (14) reliant, chacune, un montant avant (5) à un montant arrière (3), une membrure frontale (15) reliant les montants avant (5), et une membrure arrière (16) reliant les montants arrière (3),
- des barrettes (17) disposées dans chaque angle de la ceinture d'assise (13) et reliant les membrures (14, 15, 16) deux à deux,
- le châssis amovible (2) étant de forme adaptée pour se loger à l'intérieur de la ceinture d'assise (13) en appui sur les équerres (17).

6/ - Chaise selon la revendication 5, dans laquelle les montants avant (5) et arrière (3) sont agencés de façon à déterminer une faible saillie interne dans chaque angle de la ceinture d'assise (13), ladite chaise étant caractérisée en ce que le châssis amovible (2) est doté d'un cadre (9) constitué de quatre traverses (10) comportant une section courante adaptée pour lui conférer une rigidité prédéfinie, et des extrémités (10b) chanfreinées au niveau de la face latérale interne desdites traverses, de façon que leurs faces d'extrémité définissent, dans chaque angle du châssis (2), un décrochement de faibles dimensions de forme conjuguée de la section des montants (3, 5) en saillie à l'intérieur de la ceinture d'assise (13).

7/ - Chaise selon l'une des revendications précédentes, caractérisée en ce que les traverses (10) du cadre (9) du châssis amovible (2) sont dotées de faces latérales externes comportant, vers chacune de leur extrémité, une encoche (18) transversale destinée au maintien des premiers cordons de paillage.

8/ - Châssis paillé (2) du type amovible, caractérisé en ce qu'il comprend :
- un cadre (9) constitué de quatre traverses (10) comportant des faces d'extrémité découpées de façon à définir, dans chaque angle du châssis, un décrochement de forme conjuguée de la section d'un montant de chaise, dans une position où les traverses sont disposées avec lesdites faces d'extrémités en appui l'une contre l'autre, sensiblement par une de leurs arêtes verticales (10a), dite interne,
- des moyens d'assemblage des traverses comportant, pour chaque angle du châssis (2), un organe de fixation (12) doté d'une tige adaptée pour se loger horizontalement dans l'épaisseur des traverses (10), obliquement par rapport à l'axe longitudinal de ces dernières, et sensiblement en retrait de leur face d'extrémité, en vue de maintenir les traverses en appui l'une contre l'autre, sensiblement par leur arête verticale interne.
